# FASCICULE DE BREVET EUROPEEN

(11) **EP 0 949 718 B1**
(45) Date de publication et mention de la délivrance du brevet: **12.07.2006**
(21) Numéro de dépôt: 99400691.4
(22) Date de dépôt: 22.03.1999
(51) Int. Cl.: H01R 13/66, H01R 4/24

(54) **Module de connexion/déconnexion de paires de conducteurs électriques isolés**
Verbindungs-/Trenn- modul für elektrische isolierte Leiterpaare
Connecting/disconnecting module for insulated electrical conductor pairs

(30) Priorité: 09.04.1998 FR 9804433
(43) Date de publication de la demande: 13.10.1999
(73) Titulaire: Nexans, 75008 Paris (FR)
(72) Inventeur: Miquet, Pascal, 08090 Tournes (FR)
(74) Mandataire: Feray, Valérie

(56) Documents cités:
- FR-A- 2 725 312
- GB-A- 2 261 773

## Description

La présente invention porte sur un module de connexion/déconnexion de paires de conducteurs électriques isolés. De tels modules sont en particulier destinés à la constitution d'ensembles de raccordement et de brassage des connexions entre paires de conducteurs.

On connaît par le document EP-A-0 248 743 un dispositif modulaire de connexion de paires de conducteurs isolés. Ce dispositif comporte un support isolant, deux empilements gigognes de contacts tubulaires dans le support, des moyens de guidage permettant un déplacement relatif axial, mais non angulaire entre chaque contact et le support, et une vis d'actionnement assurant cette translation relative entre deux des contacts côte à côte et le support.

Dans ce dispositif connu, les contacts sont tous identiques. Chacun d'eux a ses deux extrémités autodénudantes, pour le raccordement d'un conducteur dans l'une des extrémités autodénudantes, et a l'une de ses extrémités enfichable dans l'autre extrémité d'un autre contact dans chaque empilement.

Le support comporte des douilles elles-mêmes enfichables, qui sont retenues sur une embase métallique et reliée à la masse et qui retiennent intérieurement entre elles les deux empilements de contacts. Des passages sont prévus dans les douilles, en étant en vis à vis des extrémités autodénudantes des contacts. Ils reçoivent les conducteurs électriques, qui sont raccordés dans les extrémités autodénudantes par le déplacement relatif simultané entre les contacts côte à côte et l'une des douilles, assuré par actionnement de la vis s'ancrant alors dans l'embase.

Le débrochage des contacts empilés peut également être réalisé par actionnement de la vis et son retrait de l'embase, pour le désenfichage résultant des contacts précédemment empilés.

Ce dispositif connu peut aussi comporter un parasurtenseur de protection des équipements raccordés aux conducteurs électriques. Ce parasurtenseur est monté amovible sur une douille intermédiaire dans l'empilage des douilles. Il présente deux bornes de protection de ligne, connectées aux deux contacts supérieurs des deux empilements de contacts, et une borne de masse reliée électriquement à la vis prévue conductrice.

Un tel dispositif de connexion/déconnexion est relativement complexe tant par le nombre de pièces indépendantes montées séparemment les unes des autres, que par les opérations et la durée de montage/démontage résultantes pour la connexion/déconnexion des paires de conducteurs. Par le document GB 2261773 on connaît un module de connexion/ déconnexion selon la préambule de la revendication 1.

La présente invention a pour but de réaliser un module de connexion/déconnexion de paires de conducteurs, de conception et de mise en oeuvre simplifiée et par là de coût réduit.

Elle a pour objet un module de connexion/déconnexion de paires de conducteurs électriques, comportant un support isolant et deux premiers et deux deuxièmes contacts autodénudants et partiellement enfichables les uns dans les autres, il comporte :
- deux fiches de connexion enfichables partiellement l'une dans l'autre et débrochables, formées pour une première desdites fiches par lesdits deux premiers contacts et un premier poussoir isolant monté sur lesdits premiers contacts et les retenant côte à côte, et pour la deuxième desdites fiches par lesdits deuxièmes contacts et un deuxième poussoir isolant monté sur ceux-ci et les retenant côte à côte, caractérisé en ce que le poussoir de chacune desdites fiches étant monté mobile sur une première extrémité autodénudante des deux contacts de la fiche dans une seule direction vers la deuxième extrémité dite d'enfichage de ces mêmes contacts, pour le raccordement de l'une des paires de conducteurs dans la première extrémité autodénudante des deux contacts de ladite fiche, et
- ledit support comportant une base et un plot de connexion, ledit plot étant saillant sur une face de connexion de ladite base et pourvu de deux premiers logements intérieurs et côte à côte, lesdits premiers logements étant parallèles à ladite base et ouverts de part et d'autre sur deux faces latérales opposées dudit plot, pour l'enfichage des secondes extrémités d'enfichage des contacts desdites première et deuxième fiches dans lesdits premiers logements et pour l'enfichage résultant desdites fiches l'une dans l'autre, par les deux faces latérales opposées dudit plot, respectivement.

Ce module présente avantageusement en outre au moins l'une des caractéristiques suivantes :
- lesdits premiers contacts sont des contacts tubulaires et lesdits deuxièmes contacts sont des contacts plats, le diamètre intérieur des deuxièmes extrémités des premiers contacts et la largeur des deuxièmes extrémités des deuxièmes contacts étant sensiblement identiques.,
- lesdites deuxièmes extrémités desdits premiers et deuxièmes contacts présentent chacune au moins une fente d'élasticité,
- ledit premier poussoir comporte deux premières tubulures identiques et côte à côte, dans lesquelles sont montés lesdits premiers contacts, et deux deuxièmes tubulures identiques et côte à côte, disposées transversalement aux premières tubulures, débouchant dans celles-ci et affectées à la réception des deux conducteurs isolés de l'une desdites paires de conducteurs,
- ledit deuxième poussoir comporte deux rainures profondes identiques parallèles et côte à côte, dans lesquelles sont montés lesdits deuxièmes contacts, et deux passages prévus côte à côte transversalement aux rainures et débouchant dans celles-ci, pour la réception des deux conducteurs de l'autre des paires,
- le module comporte en outre un dispositif modulaire parasurtenseur embrochable sur ledit plot, sur la face de celui-ci opposée à ladite base,
- ledit plot comporte deux deuxièmes logements identiques, prévus transversalement auxdits premiers logements et débouchant d'une part dans ceux-ci et d'autre part sur la face du plot opposée à ladite base, et un troisième logement médian, parallèle et disposé entre lesdits deuxièmes logements et débouchant d'une part à travers ladite base et d'autre part sur la face opposée à la base dudit plot, et comporte deux troisièmes contacts montés chacun dans l'un desdits deuxièmes logements et un contact de masse monté dans ledit troisième logement en étant saillant sur la face de la base opposée à celle dite de connexion.

Les caractéristiques et avantages de l'invention ressortiront de la description des réalisations données à titre d'exemple dans le dessin annexé. Dans ce dessin,
- la figure 1 est une vue en perspective d'un module de connexion/déconnexion selon l'invention, sans protection associée à ce module,
- la figure 2 est une vue en perspective d'un module de connexion/déconnexion selon l'invention, à protection associée à ce module,
- les figures 3 et 4 sont deux vues recto et verso en perspective éclatée du module de la figure 2, et
- les figures 5 et 6 sont deux vues en coupe du module de la figure 2.

Les modules de connexion/déconnexion des figures 1 et 2 sont décrits simultanément en précisant leurs différences essentielles en regard de ces figures.

Chacun des modules comporte deux fiches de connexion 1 et 2 et un support isolant 3, sur lequel les deux fiches sont montées en vis à vis et viennent s'enficher l'une dans l'autre et dans le support.

Ces fiches 1 et 2 sont affectées chacune au raccordement d'une paire de conducteurs électriques isolés. A cet effet, la fiche 1 comporte deux premiers contacts tubulaires identiques l'un à l'autre, non visibles mais désignés ci-après par la référence 11, et un premier poussoir 12 monté mobile sur une première extrémité de ces contacts. Le poussoir 12 assure le maintien côte à côte de ces contacts et assure le raccordement d'une première paire de conducteurs dans la première extrémité des contacts. Il comporte deux passages 13, prévus transversalement aux contacts et en vis à vis de leur première extrémité, pour la réception des conducteurs. La deuxième fiche 2 comporte de manière analogue deux deuxièmes contacts identiques l'un à l'autre mais pas aux premiers, qui sont non visibles dans ces figures, mais désignés ci-après par la référence 21, et un deuxième poussoir 22 mobile sur la première extrémité de ces contacts. Ce deuxième poussoir assure le maintien côte à côte des deux deuxièmes contacts. Il présente deux passages 23 transversaux aux deuxièmes contacts et situés en vis à vis de leur première extrémité, pour le raccordement d'une deuxième paire de conducteurs insérés dans ces passages aux deuxièmes contacts.

Les deuxièmes extrémités des deux premiers et deuxièmes contacts sont les extrémités d'enfichage des fiches l'une dans l'autre.

Le support 3 définit une base 30 de forme globale rectangulaire et présente un plot transversal de connexion saillant sur une face de connexion 31 de la base. Ce plot est désigné différemment par la référence 5 dans la figure 1 et la référence 6 dans la figure 6. Il est de forme globale parallélépipédique, le plot 6 étant sensiblement plus saillant que le plot 5. Il est prévu sur l'une des parties terminales de la base. En variante ce plot peut être non terminal, en étant médian ou non sur la base.

Les plots 5 et 6 ont pour fonction commune d'assurer l'enfichage des fiches 1 et 2. Ils comportent l'un comme l'autre à cet effet, deux premiers logements intérieurs identiques l'un à l'autre, non visibles dans ces figures 1 et 2, mais désignés ci-après par la référence 61. Ces deux premiers logements, dans l'un et l'autre des plots, sont prévus côte à côte, sont parallèles à la base 30 et sont ouverts de part et d'autre du plot, sur deux faces opposées d'enfichage des fiches 1 et 2 dans le plot.

Le plot 6 permet d'assurer en outre une fonction supplémentaire de protection d'équipements raccordés aux paires de conducteurs raccordées par le module de connexion/déconnexion de la figure 2. Il comporte à cet effet trois logements supplémentaires, qui sont latéraux pour deux d'entre eux 63 et débouchent d'une part dans les deux premiers logements, et d'autre part sur la face du plot 6 opposée à la base, et qui est médian pour le troisième 64 de ces logements supplémentaires et débouche d'une part à travers la base 30 et d'autre part également sur la face du plot 6 opposée à la base. Deux troisièmes contacts 65 sont montés dans les deux logements latéraux 63 et un contact dit de masse 66 dans le logement médian 64.

Le module de connexion/déconnexion de la figure 2 comporte en correspondance avec ce plot 6 un module parasurtenseur tripolaire 7, qui s'enfiche sur le plot 6 et se connecte ainsi aux deux troisièmes contacts 65 et au contact de masse 66 dans celui-ci.

La description plus détaillée des modules de ces figures 1 et 2 est faite en se référant plus particulièrement aux figures 3 et 4 et/ou 5 et 6 relatives au module de connexion/déconnexion de la figure 2, sachant que mises à part les dispositions spécifiques à la fonction supplémentaire de ce dernier, les modules de connexion/déconnexion des figures 1 et 2 sont par ailleurs identiques l'un à l'autre.

Les deux premiers contacts 11 de la première fiche 1 sont tubulaires, tandis que les deuxièmes contacts 21 de la deuxième fiche 2 sont plats.

La première extrémité des premiers contacts présente deux fentes opposées autodénudantes 14. La deuxième extrémité opposée présente également deux fentes opposées 15, non autodénudantes, mais d'élasticité de cette extrémité d'enfichage.

La première extrémité des deuxièmes contacts présente une fente axiale autodénudante 24. La deuxième extrémité présente une autre fente axiale 25, non autodénudante, mais d'élasticité de cette deuxième extrémité. Sa largeur est sensiblement égale au diamètre intérieur de la deuxième extrémité de chaque premier contact, pour leur enfichage élastique.

Le premier poussoir 12 définit un corps comportant deux tubulures identiques 17, qui sont saillantes côte à côte d'un côté dit avant du poussoir et reçoivent les premières extrémités des premiers contacts. Chacune de ces tubulures présente une fente 17A, qui se superpose sur l'une des fentes 15 de l'un des contacts 11 et vient au-dessus de la fente 25 de l'un des contacts 21 quand les fiches 1 et 2 sont enfichées dans le plot 6 et l'une dans l'autre. Les passages 13 dans ce premier poussoir sont définis par deux autres tubulures, qui sont saillantes côte à côte sur une face supérieure de ce poussoir et sont désignées par ces mêmes références 13, pour recevoir les deux conducteurs à raccorder simultanément aux deux premiers contacts dans le premier poussoir 12. Les tubulures 13 sont transversales aux tubulures 17 et débouchent dans ces dernières, respectivement. Elles ont une seule extrémité ouverte, avant ou supérieure selon la tubulure, leur autre extrémité étant fermée.

Le deuxième poussoir 22 présente quant à lui deux rainures 27, intérieurement profondes et côte à côte, qui reçoivent les premières extrémités des deuxièmes contacts 21 et débouchent dans deux évidements 28 en face dite avant de ce poussoir. Il comporte aussi les deux passages 23, transversaux aux rainures 27 et débouchant dans celles-ci, pour recevoir les deux conducteurs à raccorder dans la première extrémité autodénudante des contacts 21. Les extrémités avant des rainures 27 et les extrémités supérieures des passages 23 sont seules ouvertes, les extrémités opposées étant fermées.

Les premiers logements 61 d'enfichage des fiches 1 et 2 dans le plot 6 et l'une dans l'autre sont de forme cylindrique et de diamètre intérieur juste prévu pour l'enfichage des tubulures 17 dans ceux-ci. Ils ont une première ouverture circulaire 67, de même diamètre qu'eux, d'entrée des tubulures 17. Ils ont une deuxième ouverture adaptée 69, de forme rectangulaire, pour recevoir les deuxièmes extrémités d'enfichage des deuxièmes contacts 21. Ils présentent aussi un rebord périphérique 68 autour de chaque deuxième ouverture, qui est complémentaire de chacun des évidements 28 prévus dans le deuxième poussoir et s'encastre dans l'un de ceux-ci.

Les deux contacts latéraux 65 dans le plot sont des contacts plats et droits. L'extrémité la plus intérieure dans le plot de chacun de ces contacts forme une patte 65A, sur laquelle viennent coulisser la fente 17A de l'une des tubulures 17, les fentes 15 de l'un des contacts 11 et la fente 25 de l'un des contacts 21, quand les fiches 1 et 2 s'enfichent dans le plot et l'une dans l'autre. L'autre extrémité dite supérieure de chacun de ces contacts dans le plot présente une fente axiale 65B de serrage élastique de la patte de ligne correspondante du parasurtenseur s'embrochant dans cette fente.

Le contact de masse 66 dans le plot est également un contact plat, plus long que les contacts 65, mais non droit. Il présente une portion terminale découpée en U, qui est saillante sous la base, et dont la branche terminale forme un ressort frotteur 66A. Ce ressort frotteur terminal 66A est sensiblement parallèle à la base 30 et à relativement faible distance de celle-ci. L'autre extrémité du contact de masse 66 présente une fente axiale 66B, dans laquelle s'embroche la patte de masse du parasurtenseur.

Le module parasurtenseur embrochable sur le plot, qui a été illustré dans la figure 2, n'est pas représenté dans les autres figures suivantes. On comprend aisément pour autant que ce module présente un évidement dans sa face inférieure, qui est de forme complémentaire du plot et dans lequel les deux pattes de ligne et la patte de masse du parasurtenseur sont saillantes, pour que le module parasurtenseur s'embroche sur le plot avec les pattes de ligne et de masse s'embrochant dans les deux contacts 65 et le contact 66.

En se référant plus particulièrement aux figures 3, 4 ou 5, on voit que la base 30 sert de coulisse à la fiche de connexion 2. A cet effet, la base 30 comporte une fente axiale 36, relativement étroite dans sa portion située du côté du plot 6 et plus large dans sa portion opposée. Le poussoir 22 comporte en correspondance un pied épaulé 26 pour son montage en coulisseau sur la base. Le pied épaulé s'insère à travers la portion large de la fente 36 et est retenu et guidé le long de la portion étroite de cette fente.

En outre, ainsi qu'il apparaît en particulier dans les figures 4 et 5, le support 3 est équipé pour son montage amovible sur un rail de maintien et assemblage de modules de connexion/déconnexion identiques côte à côte. Des rebords périphériques sont saillants sous la base. Les rebords longitudinaux 37 tronqués en hauteur par rapport aux rebords transversaux et une patte transversale 38 solidaire du rebord transversal situé sous le plot 6 servent d'appui sur le rail, de part et d'autre de celui-ci. Une patte élastique 39 solidaire de l'autre rebord transversal et opposée à la patte 38 assure la fixation du support 3 et ainsi du module de connexion/déconnexion sur ce rail. Elle est escamotable à l'aide d'un tournevis ou analogue pour le décrochage à souhait du module de connexion/déconnexion. Ce rail est un rail métallique standard, en particulier un rail "DIN 35", sur lequel le frotteur terminal 66A du contact de masse est en appui élastique.

Les figures 5 et 6 montrent le module de connexion/déconnexion dans une position initiale des fiches 1 et 2 sur la base 30 du support 3, les poussoirs 12 et 22 étant eux-mêmes dans une position initiale sur leurs contacts respectifs 11 et 21.

On note que dans la position initiale de chacun des poussoirs sur ses deux contacts, les deux passages 13 ou 23 du poussoir sont situés juste en bout des fentes autodénudantes 14 ou 24 des contacts 11 et 21 et ne sont donc pas obturés par les contacts. On note également que chacun des poussoirs est mobile dans une seule direction sur ses deux contacts, depuis sa position initiale jusqu'à une position finale. Dans cette position finale du poussoir, les passages 13 ou 23 seront obturés par les contacts concernés.

Un léger épaulement périphérique 11 A sur la partie intermédiaire des contacts 11 et deux petites dents latérales 21A sur la partie intermédiaire des contacts 21 permettent un maintien stable des contacts dans leur poussoir et n'autorisent le déplacement de chacun des poussoirs que dans une seule direction sur les contacts.

En outre, deux larges dents latérales 21 B sur les contacts plats 21 sont prévues sensiblement au même niveau que le fond de leur fente d'élasticité 25. Elles permettent, d'une part l'arrêt des contacts plats 21 dans leurs logements 61 dans le plot 5, par butée des dents 21 B contre le bord de l'ouverture rectangulaire 69 de ces logements. Elles permettent d'autre part l'arrêt du poussoir 22 dans sa position finale sur les contacts plats, par butée du fond des évidements 27 contre ces dents, alors que le poussoir 22 vient lui-même en butée contre le plot 6.

Le mode opératoire pour réaliser la connexion/déconnexion de deux paires de conducteurs isolés est précisé en se référant plus particulièrement à ces figures 5 et 6. La connexion de ces paires de conducteurs est réalisée en deux temps à l'aide d'une pince, par actionnement des deux poussoirs l'un après l'autre de leur position initiale à leur position finale sur leurs contacts et par enfichage résultant des deux fiches.

Dans un premier temps, la première fiche 1 est retirée partiellement ou totalement du support 3 pour le raccordement à la deuxième fiche 2 de celle des paires de conducteurs qui lui est affectée. Le retrait partiel ou total de la première fiche 1 se fait en tirant sur le poussoir 12, qui entraîne avec lui ses deux contacts tubulaires. Il permet ainsi de libérer suffisamment ou totalement la face correspondante du plot pour l'appui de l'une des mâchoires de la pince contre cette face, alors que l'autre mâchoire prendra appui contre la face arrière du poussoir 22. Les deux fils conducteurs sont insérés dans les deux passages 23 du poussoir 22. La pince, mise en place pour assurer la prise du poussoir 22 et du plot 6 entre ses mâchoires, assure alors l'actionnement de ce poussoir 22 en position finale sur ses deux contacts 21, eux-mêmes alors en position finale dans les logements 61 du plot 6. La connexion résultante des deux conducteurs dans les fentes autodénudantes 24 des contacts 21 est dès lors permanente.

Dans un deuxième temps, les deux conducteurs isolés de l'autre paire sont insérés dans les deux passages 13 du poussoir 12 de la première fiche 1, cette première fiche étant partiellement enfichée dans le plot 6 après ou avant l'insertion des conducteurs dans les passages 13. Le premier poussoir 12 est alors actionné en position finale sur ses contacts tubulaires 11, à l'aide de la pince dont les mâchoires assurent la prise du poussoir 12 et du plot 6 ou du poussoir 22 entre elles. Il en résulte d'une part l'enfichage des contacts 11 à fond dans les logements 21 du plot et sur les contacts 61 déjà en position finale dans ceux-ci. Il en résulte d'autre part l'enfichage des tubulures 17 jusqu'au fond des logements 61, alors qu'en même temps les deux conducteurs sont engagés dans les fentes autodénudantes 14 des contacts 11. Le raccordement de ces deux conducteurs aux deux contacts 11 est alors également définitif.

La connexion des deux paires de conducteurs raccordés aux fiches 1 et 2 résulte de l'enfichage de ces deux fiches l'une dans l'autre dans le plot 6. Leur déconnexion pour la coupure des lignes ainsi raccordées se fait par débrochage des fiches, à l'aide d'un tournevis ou analogue actionné en levier ou même au doigt, pour la séparation de l'une et/ou l'autre des fiches du plot 6. Une opération de test peut être éffectuée pareillement par désenfichage des fiches.

La protection contre les surtensions est assurée par le module parasurtenseur (figure 2) alors embroché sur le plot 6.

Une protection des connexions dans le module de connexion/déconnexion, contre des agressions environnantes, peut également être assurée par l'utilisation et le confinement d'une graisse dans le module.

Avantageusement, les poussoirs 12 et 13 sont transparents pour faciliter la vérification directe du raccordement correct des conducteurs dans les contacts.

Le concept simplifié du module de connexion/déconnexion, à nombre de pièces réduites et préassemblées pour former les deux fiches 1 et 2 enfichables dans le support et ainsi l'une dans l'autre, rend le mode opératoire très simple et aisé, sans organe spécial intégré à cet effet dans le module. Il réduit aussi en conséquence le coût du module et la durée du mode opératoire.

En variante donnée par rapport à la figure 1, le module de connexion/déconnexion sans protection associée comporte les deux fiches de connexion 1 et 2 et le support isolant 3 du module de la figure 2 et un cache, qui remplace alors le module parasurtenseur 7 et est utilisé pour venir coiffer le plot 6. Ce module de connexion/déconnexion peut-être équipé ou non des deux contacts 65 et du contact de masse 66 dans le plot 6. Un tel cache peut-être de forme analogue à celle du module parasurtenseur, ou de forme simplifiée.

## Revendications

1. Module de connexion/déconnexion de paires de conducteurs électriques, comportant un support isolant et deux premiers et deux deuxièmes contacts autodénudants et partiellement enfichables les uns dans les autres, il comporte :
- deux fiches de connexion (1, 2) enfichables partiellement l'une dans l'autre et débrochables, formées pour une première (1) desdites fiches par lesdits deux premiers contacts (11) et un premier poussoir isolant (12) monté sur lesdits premiers contacts et les retenant côte à côte, et pour la deuxième (2) desdites fiches par lesdits deuxièmes contacts (21) et un deuxième poussoir isolant (22) monté sur ceux-ci et les retenant côte à côte, **caractérisé en ce que** le poussoir (12, 22) de chacune desdites fiches étant monté mobile sur une première extrémité autodénudante (14, 24) des deux contacts de la fiche dans une seule direction vers la deuxième extrémité (15, 25) dite d'enfichage de ces mêmes contacts, pour le raccordement de l'une des paires de conducteurs dans la première extrémité autodénudante des deux contacts de ladite fiche, et
- ledit support (3) comportant une base (30) et un plot de connexion (6), ledit plot étant saillant sur une face de connexion de ladite base et pourvu de deux premiers logements (61) intérieurs et côte à côte, lesdits premiers logements (61) étant parallèles à ladite base et ouverts de part et d'autre sur deux faces latérales opposées dudit plot, pour l'enfichage des secondes extrémités d'enfichage des contacts desdites première et deuxième fiches dans lesdits premiers logements et pour l'enfichage résultant desdites fiches l'une dans l'autre, par les deux faces latérales opposées dudit plot, respectivement.

2. Module selon la revendication 1, **caractérisé en ce que** lesdits premiers contacts (11) sont des contacts tubulaires et lesdits deuxièmes contacts (21) sont des contacts plats, le diamètre intérieur des deuxièmes extrémités des premiers contacts et la largeur des deuxièmes extrémités des deuxièmes contacts étant sensiblement identiques.

3. Module selon la revendication 2, **caractérisé en ce que** les deuxièmes extrémités desdits premiers et deuxièmes contacts (11, 21) présentent chacune au moins une fente d'élasticité (15, 25).

4. Module selon l'une des revendications 1 à 3, **caractérisé en ce que** lesdits premiers et deuxièmes contacts (11, 21) présentent des moyens d'ancrage (11A, 21 A), prévus sur une portion intermédiaire de chacun d'eux, pour n'autoriser le déplacement de chacun desdits poussoirs (12, 22) que de ladite position initiale à ladite position finale.

5. Module selon l'une des revendications 3 et 4, **caractérisé en ce que** lesdits premiers logements (61) présentent chacun une première ouverture circulaire (67) et une deuxième ouverture rectangulaire (69), sur lesdites deux faces latérales opposées dudit plot (6) respectivement.

6. Module selon la revendication 5, **caractérisé en ce que** ledit premier poussoir (12) comporte deux premières tubulures identiques et côte à côte (17), dans lesquelles sont montés lesdits premiers contacts (11), et deux deuxièmes tubulures identiques et côte à côte (13), disposées transversalement aux premières tubulures, débouchant dans celles-ci et affectées à la réception des deux conducteurs isolés de l'une desdites paires de conducteurs.

7. Module selon la revendication 6, **caractérisé en ce que** lesdites premières tubulures (17) comportent au moins une fente terminale (17A) et sont de diamètre extérieur sensiblement égal au diamètre de ladite première ouverture circulaire (67) desdits premiers logements (61), pour s'enficher dans ceux-ci.

8. Module selon l'une des revendications 5 à 7, **caractérisé en ce que** ledit deuxième poussoir (22) comporte deux rainures profondes identiques (27) parallèles et côte à côte, dans lesquelles sont montés lesdits deuxièmes contacts, et deux passages (23) prévus côte à côte transversalement aux rainures et débouchant dans celles-ci, pour la réception des deux conducteurs de l'autre des paires.

9. Module selon la revendication 8, **caractérisé en ce que** des moyens complémentaires d'emboitement (68, 28) sont prévus d'une part autour de la deuxième ouverture desdits premiers logements (61) dudit plot et d'autre part autour de l'extrémité correspondante des rainures (27) dudit deuxième poussoir (22).

10. Module selon l'une des revendications 8 et 9, **caractérisé en ce que** ladite base (30) dudit support et au moins ledit deuxième poussoir (22) comportent des moyens de guidage (36, 26), pour le guidage en coulisseau dudit deuxième poussoir sur ladite base.

11. Module selon la revendication 10, **caractérisé en ce que** lesdits moyens de guidage comportent une fente axiale de guidage (36) sur la base et un pied de coulisseau (26) sur ledit deuxième poussoir.

12. Module selon l'une des revendications 1 à 11, **caractérisé en ce que** ladite base (30) est pourvue de pattes (38, 39) de maintien sur un rail, dont au moins l'une est élastiquement escamotable, pour un montage amovible du module sur le rail.

13. Module selon l'une des revendications 1 à 12, **caractérisé en ce qu'**il comporte en outre un dispositif modulaire parasurtenseur (7) embrochable sur ledit plot (6), sur la face de celui-ci opposée à ladite base (30).

14. Module selon l'une des revendications 1 à 12, **caractérisé en ce qu'**il comporte un cache embrochable sur ledit plot (6) pour coiffer la face de celui-ci opposée à ladite base (30).

15. Module selon l'une des revendications 13 et 14, **caractérisé en ce que** ledit plot (6) comporte deux deuxièmes logements identiques (63), prévus transversalement auxdits premiers logements (61) et débouchant d'une part dans ceux-ci et d'autre part sur la face du plot opposée à ladite base, et un troisième logement médian (64), parallèle et disposé entre lesdits deuxièmes logements et débouchant d'une part à travers ladite base et d'autre part sur la face opposée à la base dudit plot, et comporte deux troisièmes contacts (65) montés chacun dans l'un desdits deuxièmes logements et un contact de masse (66) monté dans ledit troisième logement et saillant sur la base (30), sur la face de la base opposée à celle dite de connexion (32).

16. Module selon la revendication 15, **caractérisé en ce que** la partie dudit contact de masse saillante sur la base forme un frotteur terminal (66A) de raccordement à la masse.

## Claims

1. A module for connecting/disconnecting pairs of electrical conductors, including an insulating support and two first and two second self-stripping contacts partially pluggable into each other, includes:
- two connecting plugs (1, 2) partially pluggable into each other and unpluggable, formed for a first (1) of said plugs by said two first contacts (11) and a first insulating pusher (12) mounted on said first contacts and retaining them side-by-side, and for the second (2) of said plugs by said second contacts (21) and a second insulating pusher (22) mounted on the latter and retaining them side-by-side, **characterized in that** the pusher (12, 22) of each of said plugs is movably mounted on a first self-stripping end (14, 24) of both contacts of the plug in a single direction towards the second so-called plugging end (15, 25) of these same contacts, for connecting one of the conductor pairs in the first self-stripping end of both contacts of said plug, and
- said support (3) including a base (30) and a connection pad (6), said pad protruding on a connecting face of said base and provided with two first inner side-by-side housings (61), said first housings (61) being parallel to said base and open on either side on two opposite side faces of said pad, for plugging the second plugging ends of the contacts of said first and second plugs into said first housings and for the resulting plugging of said plugs into each other, by both opposite side faces of said pad, respectively.

2. The module according to claim 1, **characterized in that** said first contacts (11) are tubular contacts, and said second contacts (21) are flat contacts, the inner diameter of the second ends of the first contacts and the width of the second ends of the second contacts being substantially identical.

3. The module according to claim 2, **characterized in that** the second ends of said first and second contacts (11, 21) each have at least one elastic slit (15, 25).

4. The module according of claims 1 to 3, **characterized in that** said first and second contacts (11, 21) have anchoring means (11A, 21A) provided on an intermediate portion of each of them, so as to allow displacement of each of said pushers (12, 22) only from said initial position to said final position.

5. The module according of claims 3 and 4, **characterized in that** said first housings (61) each have a first circular aperture (67) and a second rectangular aperture (69) on both of said opposite side faces of said pad (6), respectively.

6. The module according to claim 5, **characterized in that** said first pusher (12) includes two first identical side-by-side tubings (17), in which are mounted said first contacts (11) and two second identical side-by-side tubings (13), positioned transversely to the first tubings, opening into the latter and assigned for receiving both insulated conductors of one of said conductor pairs.

7. The module according to claim 6, **characterized in that** said first tubings (17) include at least an end slit (17A) and are of an outer diameter substantially equal to the diameter of said first circular aperture (67) of said first housings (61), in order to be plugged into the latter.

8. The module according of claims 5 to 7, **characterized in that** said second pusher (22) includes two identical parallel and side-by-side deep grooves (27), in which said second contacts are mounted, and two passages (23) provided side-by-side, transversely to the grooves, and opening into the latter, for receiving both conductors of the other of the pairs.

9. The module according to claim 8, **characterized in that** complementary fitting means (68, 28) are provided around the second aperture of said first housings (61) of said pad on the one hand and around the corresponding end of the grooves (27) of said second pusher (22) on the other hand.

10. The module according of claims 8 and 9, **characterized in that** said base (30) of said support and at least said second pusher (22) include guiding means (36, 26) for slidably guiding said second pusher on said base.

11. The module according to claim 10, **characterized in that** said guiding means include an axial guiding slit (36) on the base and a slider leg (26) on said second pusher.

12. The module according of claims 1 to 11, **characterized in that** said base (30) is provided with supporting tabs (38, 39) on a rail, at least one of which is elastically retractable, for removably mounting the module on the rail.

13. The module according of claims 1 to 12, **characterized in that** it further includes a modular surge suppressor device (7) pluggable on said pad (6), on the face of the latter, opposite to said base (30).

14. The module according of claims 1 to 12, **characterized in that** it includes a pluggable cover on said pad (6) to cap the face of the latter, opposite to said base (30).

15. The module according of claims 13 and 14, **characterized in that** said pad (6) includes two second identical housings (63), provided transversely to said first housings (61) and opening into the latter on the one hand and onto the face of the pad, opposite to said base on the other hand, and a third middle housing (64), parallel and positioned between said second housings and opening through said base on the one hand, and on the face opposite to the base of said pad on the other hand, and includes two third contacts (65) each mounted in one of said second housings and a ground contact (66) mounted in said third housing and protruding on the base (30), on the face of the base opposite to the so-called connecting one (32).

16. The module according to claim 15, **characterized in that** the protruding portion of said ground contact on the base forms an end contact shoe (66A) for connection to the ground.

## Patentansprüche

1. Module zum Verbinden/Lösen elektrischer Leiterpaare, einen Stützisolator und zwei erste und zwei zweite selbstabisolierende und teilweise ineinander einsteckbare Kontakte umfassend, der umfasst:
- zwei teilweise ineinander einsteckbare und herausziehbare Verbindungsstecker (1, 2), die für einen ersten (1) der besagten Stecker von den besagten zwei ersten Kontakten (11) und einem ersten Isoliertaster (12) gebildet werden, der auf den besagten ersten Kontakten befestigt ist und sie nebeneinander hält, und für den zweiten (2) der besagten Stecker von den besagten zweiten Kontakten (21) und einem zweiten Isoliertaster (22), der auf diesen befestigt ist und sie nebeneinander hält, **dadurch gekennzeichnet, dass** der Taster (12, 22) jedes besagten Steckers beweglich auf einem ersten selbatabisolierenden Ende (14, 24) der beiden Kontakte des Steckers in eine einzige Richtung zum zweiten Ende (15, 25), auch Steckende genannt, derselben Kontakte zum Anschluss des einen Leiterpaares im ersten selbstabisolierenden Ende der zwei Kontakte des besagten Steckers befestigt ist, und
- wobei der besagte Stützisolator (3) eine Basis (30) und einen Verbindungskontakt (6) umfasst, wobei der besagte Kontakt über eine Verbindungsseite der besagten Basis hinausragt und mit zwei internen und nebeneinanderliegenden ersten Aufnahmen (61) ausgestattet ist, wobei die besagten ersten Aufnahmen (61) parallel zur besagten Basis liegen und auf beiden Seiten an zwei Seitenflächen, die dem besagten Kontakt gegenüberliegen, zum Einstecken der zweiten Einsteckenden der Kontakte der besagten ersten und zweiten Stecker in die besagten ersten Aufnahmen und zum Einstecken in Folge der besagten Stecker ineinander durch die jeweiligen zwei gegenüberliegenden Seiten des besagten Kontakts geöffnet sind.

2. Modul nach Anspruch 1, **dadurch gekennzeichnet, dass** die besagten ersten Kontakte (11) röhrenförmige Kontakte und die besagten zweiten Kontakte (21) flache Kontakte sind, wobei der Innendurchmesser der zweiten Enden der ersten Kontakte und die Breite der zweiten Enden der zweiten Kontakte etwa identisch sind.

3. Modul nach Anspruch 2, **dadurch gekennzeichnet, dass** die zweiten Enden der besagten ersten und zweiten Kontakte (11, 21) jeweils mindestens einen Federschlitz (15, 25) aufweisen.

4. Modul nach einem der Ansprüche 1 bis 3, **dadurch gekennzeichnet, dass** die besagten ersten und zweiten Kontakte (11, 21) Verankerungsmittel (11A, 21A) aufweisen, die auf einem Zwischenabschnitt dieser Kontakte vorgesehen sind, um die Verschiebung jedes besagten Tasters (12, 22) nur von der besagten Anfangsstellung in die besagte Endstellung zu erlauben.

5. Modul nach einem der Ansprüche 3 und 4, **dadurch gekennzeichnet, dass** die besagten ersten Aufnahmen (61) an den besagten zwei Seitenflächen, die dem besagten Kontakt (6) jeweils gegenüberliegen, jeweils eine erste kreisförmige Öffnung (67) und eine zweite rechteckige Öffnung (69) aufweisen.

6. Modul nach Anspruch 5, **dadurch gekennzeichnet, dass** der besagte erste Taster (12) zwei erste identische nebeneinanderliegende Anschlussstutzen (17) umfasst, in denen die besagten ersten Kontakte (11) befestigt sind, und zwei zweite identische nebeneinanderliegende Anschlussstutzen (13), die quer zu den ersten Anschlussstutzen angeordnet sind, in diese münden und zur Aufnahme der zwei isolierten Leiter des einen besagten Leiterpaares vorgesehen sind.

7. Modul nach Anspruch 6, **dadurch gekennzeichnet, dass** die besagten ersten Anschlussstutzen (17) mindestens einen Endschlitz (17A) umfassen und einen Außendurchmesser haben, der dem Durchmesser der besagten ersten kreisförmigen Öffnung (67) der besagten ersten Aufnahmen (61) in etwa entspricht, um in diese eingesteckt werden zu können.

8. Modul nach einem der Ansprüche 5 bis 7, **dadurch gekennzeichnet, dass** der besagte zweite Taster (22) zwei parallele nebeneinanderliegende identische tiefe Rillen (27) umfasst, in denen die besagten zweiten Kontakte befestigt sind, und zwei Durchgänge (23), die nebeneinander quer zu den Rillen vorgesehen sind und in diese münden, um die zwei Leiter des anderen Paares aufzunehmen.

9. Modul nach Anspruch 8, **dadurch gekennzeichnet, dass** ergänzende Rastmittel (68, 28) einerseits um die zweite Öffnung der besagten ersten Aufnahmen (61) des besagten Kontakts und andererseits um das entsprechende Ende der Rillen (27) des zweiten Tasters (22) vorgesehen sind.

10. Modul nach einem der Ansprüche 8 und 9, **dadurch gekennzeichnet, dass** die besagte Basis (30) der besagten Stütze und mindestens der besagte zweite Taster (22) Führungsmittel (36, 26) zum gleitenden Führen des besagten zweiten Tasters auf der besagten Basis umfassen.

11. Modul nach Anspruch 10, **dadurch gekennzeichnet, dass** die besagten Führungsmittel einen axialen Führungsschlitz (36) auf der Basis und einen Gleitfuß (26) auf dem besagten zweiten Taster umfassen.

12. Modul nach einem der Ansprüche 1 bis 11, **dadurch gekennzeichnet, dass** die besagte Basis (30) mit Nasen (38, 39) zum Halten auf einer Schiene ausgestattet ist, von denen mindestens eine für eine lösbare Montage des Moduls auf der Schiene elastisch versenkbar ist.

13. Modul nach einem der Ansprüche 1 bis 12, **dadurch gekennzeichnet, dass** es weiterhin eine modulare Überspannungsableitungsvorrichtung (7) umfasst, die auf dem besagten Kontakt (6) auf der Seite des Kontakts aufsteckbar ist, die der besagten Basis (30) gegenüberliegt.

14. Modul nach einem der Ansprüche 1 bis 12, **dadurch gekennzeichnet, dass** es eine auf den besagten Kontakt (6) aufsteckbare Abdeckung umfasst, um die Seite des Kontakts abzudecken, die der besagten Basis (30) gegenüberliegt.

15. Modul nach einem der Ansprüche 13 und 14, **dadurch gekennzeichnet, dass** der besagte Kontakt (6) zwei zweite identische Aufnahmen (63) umfasst, die quer zu den besagten ersten Aufnahmen (61) vorgesehen sind und einerseits in diese münden und andererseits auf die Seite des Kontakts, die der besagten Basis gegenüberliegt, und eine dritte mittlere parallele Aufnahme (64), die zwischen den beiden zweiten Aufnahmen angeordnet ist und einerseits durch die besagte Basis und andererseits auf die Seite mündet, die der Basis des besagten Kontakts gegenüberliegt, und zwei dritte Kontakte (65) umfasst, die jeweils in einer der besagten zweiten Aufnahmen befestigt sind, und einen Massekontakt (66), der in der besagten dritten Aufnahme befestigt ist und auf der Seite der Basis, die der so genannten Verbindungsseite (32) gegenüberliegt, über die Basis (30) hinausragt.

16. Modul nach Anspruch 15, **dadurch gekennzeichnet, dass** der Teil des besagten Massekontakts, der auf die Basis hinausragt, einen endständigen Finger (66A) ausbildet, der eine Verbindung zur Masse herstellt.
